# EUROPÄISCHE PATENTSCHRIFT

(11) **EP 3 582 669 B1**
(45) Veröffentlichungstag und Bekanntmachung des Hinweises auf die Patenterteilung: **11.01.2023**
(21) Anmeldenummer: 17716549.5
(22) Anmeldetag: 11.04.2017
(51) Int. Cl.: A47L 7/00, A47L 9/16, A47L 9/00

(54) **ADAPTERRAHMEN, ANORDNUNG UND SAUGVORRICHTUNG**
ADAPTER FRAME, ASSEMBLY, AND SUCTION DEVICE
CADRE ADAPTATEUR, AGENCEMENT ET DISPOSITIF D'ASPIRATION

(43) Veröffentlichungstag der Anmeldung: 25.12.2019
(73) Patentinhaber: Festool GmbH, 73240 Wendlingen (DE)
(72) Erfinder: GREBING, Gerhard, 72622 Nürtingen (DE)
(74) Vertreter: Patentanwälte Magenbauer & Kollegen Partnerschaft mbB
(86) Internationale Anmeldenummer: PCT/EP2017/058690
(87) Internationale Veröffentlichungsnummer: WO 2018/188734

(56) Entgegenhaltungen:
- EP-A1- 3 141 353
- EP-A2- 2 829 209
- WO-A1-98/35602
- US-A1- 2015 313 433

## Beschreibung

Die Erfindung betrifft einen Adapterrahmen zur Anbringung auf einer Basis, insbesondere einem Sauggerät, einer Systemkiste und/oder einem Rollbrett, und zur Aufnahme eines Partikelauffangbehälters für einen Zyklonvorabscheider.

Ein Zyklonvorabscheider wird typischerweise als Abscheide-Vorstufe eines Sauggeräts betrieben. Der Zyklonvorabscheider ist auf einem Partikelauffangbehälter aufgesetzt und an das Sauggerät angeschlossen, so dass der von dem Sauggerät angesaugte Luftstrom zuerst den Zyklonvorabscheider und dann das Sauggerät durchläuft. Der Zyklonvorabscheider scheidet einen Großteil der im Luftstrom enthaltenen Partikel ab und gibt sie in den Partikelauffangbehälter aus, wo die Partikel gesammelt werden. Folglich werden weniger Partikel in das Sauggerät befördert. Dies ist insbesondere dann von Vorteil, wenn das Sauggerät über einen Beutel und/oder Filter verfügt, an dem Partikel abgeschieden werden und der bei einem bestimmten Füllgrad/Verschmutzungsgrad zu wechseln ist.

Zyklonvorabscheider werden insbesondere im Handwerksbereich eingesetzt, wo sie als Abscheide-Vorstufe der dort gängigen Beutel-Sauggeräte betrieben werden.

So ist beispielsweise von dem Unternehmen "Oneida Air Systems" unter der Produktbezeichnung "Ultimate Dust Deputy Kit" ein Set aus einem Zyklonvorabscheider und einem Partikelauffangbehälter und erhältlich. Der Partikelauffangbehälter verfügt über eine im Wesentlichen quaderförmige Grundgestalt und kann an die Oberseite von den genannten, im Handwerksbereich gängigen Sauggeräten angebracht werden. An der Oberseite des Partikelauffangbehälters ist eine Abdeckung anbringbar, an der ein Zyklonvorabscheider angebracht werden kann. Der Partikelauffangbehälter ist dazu gedacht, einen Plastikbeutel aufzunehmen, in dem die von dem Zyklonvorabscheider abgeschiedenen Partikel gesammelt werden.

Die EP 2 829 209 A2 beschreibt einen Behälteraufsatz mit einer Aufnahmekavität, die zur Aufnahme eines Saugschlauchs dient. In der Aufnahmekavität ist ein Tragegriff angeordnet. Ferner ist an der Bodenwand der Aufnahmekavität eine Durchtrittsöffnung für eine Saugleitung vorhanden. Der Behälteraufsatz umfasst zweite Koppelmittel, die mit ersten Koppelmitteln eines Saugergehäuses gekoppelt werden können, wenn der Behälteraufsatz auf dem Saugergehäuse aufgesetzt ist.

Eine Aufgabe der Erfindung besteht darin, die Möglichkeit bereitzustellen, für die genannten Sauggeräte besser handhabbare Partikelauffangbehälter einzusetzen.

Die Aufgabe wird durch einen Adapterrahmen zur Anbringung auf einer Basis, insbesondere einem Sauggerät, einer Systemkiste und/oder einem Rollbrett, und zur Aufnahme eines Partikelauffangbehälters für einen Zyklonvorabscheider gelöst. Der Adapterrahmen umfasst eine rechteckige Unterseite und sich von der Unterseite nach oben erstreckende Adapterrahmen-Umfangswände. Der Adapterrahmen umfasst ferner untere Adapterrahmen-Kopplungsmittel, die ausgebildet sind, in einem Zustand, in dem der Adapterrahmen auf die Basis aufgesetzt ist, eine lösbare, vertikal zugfeste Kopplung zu der Basis bereitzustellen. An seiner Oberseite verfügt der Adapterrahmen über eine Behälter-Aufnahme zur Aufnahme des Partikelauffangbehälters. Die horizontale Innenkontur der Behälter-Aufnahme verjüngt sich zu der Unterseite hin, sodass die Behälter-Aufnahme einen Partikelauffangbehälter mit einer sich nach unten hin verjüngenden Außenkontur aufnehmen und einen solchen Partikelauffangbehälter horizontal stabilisieren kann.

Durch den genannten Adapterrahmen wird es möglich, einen Partikelauffangbehälter mit einer sich nach unten hin verjüngenden Außenkontur - also einen Partikelauffangbehälter, der in einen identischen Partikelauffangbehälter stapelbar ist - horizontal stabilisiert an einer Basis, insbesondere einem Sauggerät, anzubringen. Folglich können auch ineinander stapelbare - und dadurch besser handhabbare - Partikelauffangbehälter eingesetzt werden.

Die beschriebene Form der Behälter-Aufnahme - nämlich dass sich deren Innenkontur zu der Unterseite hin verjüngt - wird nachstehend auch "konisch" genannt. Ebenso wird die Form eines Partikelauffangbehälters mit zu seiner Unterseite hin verjüngender Außenkontur "konisch" genannt. Vorzugsweise ist bei der Behälter-Aufnahme und/oder dem Partikelauffangbehälter die Verjüngung stetig und/oder reicht bis zu der Unterseite der Behälter-Aufnahme bzw. bis zum Behälterboden und/oder erfolgt über die gesamte vertikale Erstreckung der Behälter-Aufnahme bzw. des Partikelauffangbehälters.

Der Ausdruck "lösbare Kopplung" meint insbesondere eine Kopplung, die werkzeuglos und reversibel hergestellt und gelöst werden kann, beispielsweise eine Kopplung unter Beteiligung eines manuell betätigbaren Drehriegels oder einer manuell betätigbaren Verriegelungslasche. Mit dem Ausdruck "vertikal zugfeste Kopplung" soll insbesondere eine in Vertikalrichtung kraftübertragende Kopplung gemeint sein. Zweckmäßigerweise handelt es sich bei einer "vertikal zugfeste Kopplung" um eine Kopplung, die in mehrere, vorzugsweise in alle, Raumrichtungen zugfest bzw. stabil kraftübertragend ist.

Vorteilhafte Weiterbildungen sind Gegenstand der Unteransprüche.

Zweckmäßigerweise beträgt die Länge der Unterseite des Adapterrahmens zwischen 350 mm und 450 mm. Vorzugsweise beträgt die Breite der Unterseite des Adapterrahmens zwischen 250 mm und 350 mm. Insbesondere beträgt die Länge der Unterseite des Adapterrahmens 396 mm und die Breite der Unterseite des Adapterrahmens 296 mm. Ein derart dimensionierter Adapterrahmen passt auf die genannten, im Handwerksbereich gängigen Sauggeräte.

Vorzugsweise verjüngt sich die Innenkontur der Behälter-Aufnahme stetig. Insbesondere verjüngt sich die Innenkontur der Behälter-Aufnahme über die vertikale Erstreckung, vorzugsweise die gesamte vertikale Erstreckung, der Behälter-Aufnahme. Eine derart ausgestaltete Behälter-Aufnahme ist besonders dafür geeignet, einen in einen identischen Partikelauffangbehälter stapelbaren Partikelauffangbehälter aufzunehmen.

Vorzugsweise nimmt die Behälter-Aufnahme an ihrer Oberseite mindestens 60 % der Grundfläche des Adapterrahmens ein. Insbesondere nimmt die Behälter-Aufnahme mindestens 70 % oder mindestens 80 % der Grundfläche des Adapterrahmens ein. Durch eine derart ausgestaltete Behälter-Aufnahme wird eine effiziente Ausnutzung der zur Verfügung stehenden Grundfläche erreicht.

Vorzugsweise tragen alle Innenseiten der Behälter-Aufnahme zu der Verjüngung bei. Folglich ist die Behälter-Aufnahme dazu geeignet, einen entsprechend ausgebildeten Partikelauffangbehälter aufzunehmen, insbesondere einen Partikelauffangbehälter, dessen Behälter-Umfangswände zusammen die Form eines umgedrehten Pyramidenstumpfmantels bilden.

Vorzugsweise verfügt der Adapterrahmen über obere Adapterrahmen-Kopplungsmittel, die ausgebildet sind, in einem Zustand, in dem ein Zyklonvorabscheider auf dem Adapterrahmen aufgesetzt ist, eine lösbare, vertikal zugfeste Kopplung zu dem Zyklonvorabscheider bereitzustellen. Durch die Adapterrahmen-Kopplungsmittel wird es möglich, den Zyklonvorabscheider direkt an dem Adapterrahmen anzubringen. Folglich können der Zyklonvorabscheider und der Adapterrahmen in praktischer Weise zusammen transportiert werden.

Vorzugsweise verfügen die unteren Adapterrahmen-Kopplungsmittel über erste untere Adapterrahmen-Kopplungsmittel und zweite untere Adapterrahmen-Kopplungsmittel. Zweckmäßigerweise sind die ersten unteren Adapterrahmen-Kopplungsmittel und die zweiten unteren Adapterrahmen-Kopplungsmittel jeweils mit einem anderen Kopplungssystem kompatibel. Insbesondere sind die ersten unteren Adapterrahmen-Kopplungsmittel und die zweiten unteren Adapterrahmen-Kopplungsmittel jeweils dazu ausgebildet, die lösbare, vertikal zugfeste Kopplung zu der Basis bereitzustellen. Insbesondere im Handwerksbereich sind verschiedene Kopplungssysteme verbreitet, die dazu dienen Systemkisten untereinander und/oder mit einer Basis, wie z.B. einem Sauggerät oder einem Rollbrett, zu koppeln. Dadurch, dass erste und zweite untere Adapterrahmen-Kopplungsmittel vorhanden sind, die jeweils mit einem andere Kopplungssystem kompatibel sind - also sich voneinander unterscheiden und insbesondere nicht miteinander kompatibel sind - ist der Adapterrahmen zu zwei verschiedenen Kopplungssystemen kompatibel und damit vielseitiger einsetzbar.

Vorzugsweise verfügt der Adapterrahmen über einen oberen Rand, der über die Behälter-Aufnahme vertikal nach oben vorsteht. Der obere Rand umläuft die Behälter-Aufnahme und ist gegenüber der Außenkontur der Unterseite des Adapterrahmens horizontal nach innen versetzt. Ein derart ausgestalteter oberer Rand kann insbesondere in Entsprechung zu dem oberen Rand eines Partikelauffangbehälters ausgebildet sein, und es somit ermöglichen, dass ein Zyklonvorabscheider auf den Adapterrahmen in der gleichen Weise wie auf einen Partikelauffangbehälter aufgesetzt werden kann.

Vorzugsweise verfügt der Adapterrahmen über betätigbare Klemmmittel, die ausgebildet sind, einen in die Behälteraufnahme eingesetzten Partikelauffangbehälter in der Behälteraufnahme festzuklemmen. Durch die Klemmmittel kann eine besonders gute horizontale und/oder vertikale Befestigung des Partikelauffangbehälters im Adapterrahmen erreicht werden.

Die Erfindung betrifft ferner eine Anordnung, umfassend einen Adapterrahmen gemäß einer der vorstehend diskutierten Ausgestaltungen, sowie einen kistenförmiger Zyklonvorabscheider. Zweckmäßigerweise verfügt der Adapterrahmen über obere Adapterrahmen-Kopplungsmittel und der Zyklonvorabscheider verfügt zweckmäßigerweise über untere Gehäuse-Kopplungsmittel. Die oberen Adapterrahmen-Kopplungsmittel und die unteren Gehäuse-Kopplungsmittel sind ausgebildet, in einem Zustand, in dem der Zyklonvorabscheider auf den Adapterrahmen aufgesetzt ist, eine lösbare, vertikal zugfeste Kopplung zwischen dem Adapterrahmen und dem Zyklonvorabscheider bereitzustellen. In einem Zustand, in dem der Zyklonvorabscheider auf den Adapterrahmen aufgesetzt und an diesem gekoppelt ist, lassen sich der Zyklonvorabscheider und der Adapterrahmen besonders einfach zusammen transportieren und/oder verstauen.

Vorzugsweise verfügt der Adapterrahmen ferner über untere Adapterrahmen-Kopplungsmittel und der Zyklonvorabscheider verfügt über obere Gehäuse-Kopplungsmittel. Die unteren Adapterrahmen-Kopplungsmittel und die oberen Gehäuse-Kopplungsmittel sind derart ausgebildet, dass, in einem Zustand, in dem der Adapterrahmen auf den Zyklonvorabscheider aufgesetzt ist, eine lösbare, vertikal zugfeste Kopplung zwischen dem Adapterrahmen und dem Zyklonvorabscheider bereitgestellt werden kann. Folglich ist eine Anordnung, bei der ein Zyklonvorabscheider auf einem Adapterrahmen aufgesetzt ist, mit sich selber koppelbar, und kann daher in der Art einer Systemkiste innerhalb eines kompatiblen Kopplungssystems in sehr praktischer Weise eingesetzt werden.

Vorzugsweise umfasst die Anordnung ferner einen Partikelauffangbehälter. Der Partikelauffangbehälter verfügt insbesondere über Behälter-Kopplungsmittel, die ausgebildet sind, in einem Zustand, in dem der Zyklonvorabscheider auf den Partikelauffangbehälter aufgesetzt ist, eine lösbare vertikal zugfeste Kopplung mit den unteren Gehäuse-Kopplungsmittel bereitzustellen. Folglich dienen die unteren Gehäuse-Kopplungsmittel des Zyklonvorabscheiders zwei verschiedenen Zwecken - zum einen der Ankopplung an den Adapterrahmen (z.B. beim Transport) und zum anderen der Ankopplung an den Partikelauffangbehälter (z.B. im Betrieb).

Die Erfindung betrifft ferner eine Saugvorrichtung, umfassend ein Sauggerät mit Sauggerät-Kopplungsmitteln sowie einen Adapterrahmen nach einer der vorstehend diskutierten Ausgestaltungen. Der Adapterrahmen verfügt über untere Adapterrahmen-Kopplungsmittel und ist auf die Oberseite des Sauggeräts aufgesetzt. Die unteren Adapterrahmen-Kopplungsmittel und die Sauggerät-Kopplungsmittel stellen eine Kopplung, insbesondere eine lösbare und/oder vertikal zugfeste Kopplung, bereit.

Die Erfindung betrifft ferner eine Anordnung, umfassend die Saugvorrichtung sowie einen in die Behälter-Aufnahme eingesetzten Partikelauffangbehälter und einen auf den Partikelauffangbehälter aufgesetzten Zyklonvorabscheider.

Ferner betrifft die Erfindung eine Anordnung, umfassend ein Rollbrett mit Rollbrett-Kopplungsmittel sowie einen auf das Rollbrett aufgesetzten Adapterrahmen gemäß einer der vorstehend diskutierten Ausgestaltungen. Die Rollbrett-Kopplungsmittel sind mit den unteren Adapterrahmen-Kopplungsmittel gekoppelt, und stellen insbesondere eine lösbare, vertikal zugfeste Kopplung bereit.

Beispielhafte Ausführungsformen werden nachstehend unter Bezugnahme auf die Zeichnung erläutert. Dabei zeigt
- Figur 1: einen Adapterrahmen von oben,
- Figur 2: den Adapterrahmen von unten,
- Figur 3: einen Partikelauffangbehälter,
- Figur 4: den Adapterrahmen mit eingesetztem Partikelauffangbehälter,
- Figur 5: einen Zyklonvorabscheider von unten,
- Figur 6: eine Anordnung mit dem Zyklonvorabscheider und dem Adapterrahmen,
- Figur 7: eine Anordnung mit dem Zyklonvorabscheider, dem Partikelauffangbehälter und einer Saugvorrichtung und
- Figur 8: eine Anordnung mit dem Adapterrahmen und einem Rollbrett.

Wie in der Figur 1 gezeigt, erstreckt sich der Adapterrahmen 51 in eine Vertikalrichtung, die parallel zu der eingezeichneten z-Achse verläuft, in eine Längsrichtung, die parallel zu der eingezeichneten x-Achse verläuft, und in eine Querrichtung, die parallel zu der eingezeichneten y-Achse verläuft. Die x-Achse, y-Achse und z-Achse sind orthogonal zueinander ausgerichtet.

Der Adapterrahmen 51 dient dazu, auf einer Basis angebracht zu werden, beispielsweise auf einem Sauggerät 79, einer Systemkiste und/oder einem Rollbrett 118. Der Adapterrahmen 51 dient ferner dazu, einen Partikelauffangbehälter 2 für einen Zyklonvorabscheider 1 aufzunehmen. Der Adapterrahmen 51 hat eine rechteckige Unterseite 115 und verfügt über sich von der Unterseite 115 nach oben erstreckende Adapterrahmen-Umfangswände 83, 84, 85, 86. Der Adapterrahmen 51 umfasst ferner untere Adapterrahmen-Kopplungsmittel 53, die ausgebildet sind, in einem Zustand, in dem der Adapterrahmen 51 auf die Basis aufgesetzt ist, eine lösbare, vertikal zugfeste Kopplung zu der Basis bereitzustellen. Der Adapterrahmen 51 verfügt an seiner Oberseite 114 über eine Behälter-Aufnahme 43 zur Aufnahme des Partikelauffangbehälters 2. Die horizontale Innenkontur der Behälter-Aufnahme 43 verjüngt sich zu der Unterseite 115 hin. Aufgrund dieser Ausgestaltung ist die Behälter-Aufnahme 43 in der Lage, einen Partikelauffangbehälter 2 mit einer sich nach unten hin verjüngenden Außenkontur aufnehmen und horizontal zu stabilisieren.

Durch den genannten Adapterrahmen 51 wird es möglich, einen Partikelauffangbehälter 2, der in einen identischen Partikelauffangbehälter 2 stapelbar ist, an einer Basis, insbesondere einem Sauggerät 79, anzubringen. Folglich können auch ineinander stapelbare - und dadurch besser handhabbare - Partikelauffangbehälter 2 eingesetzt werden.

Nachstehend werden exemplarische Konfigurationen des Adapterrahmens 51 und exemplarische, den Adapterrahmen 1 umfassende Anordnungen sowie deren Komponenten diskutiert.

Wie in der Figur 1 zu sehen, verfügt der Adapterrahmen 51 über eine quaderförmige Grundgestalt. Die Unterseite 115 wird exemplarisch von einem geschlossenen Adapterrahmen-Boden gebildet, von dem aus sich die Adapterrahmen-Umfangswände 83, 84, 85, 86 nach oben erstrecken. Die Oberseite 114 des Adapterrahmens 51 ist offen ausgestaltet. Exemplarisch sind die Adapterrahmen-Umfangswände 83, 84, 85, 86 orthogonal zu dem Adapterrahmen-Boden ausgerichtet. Die Adapterrahmen-Umfangswände 83, 84 sind parallel zu der Längsrichtung ausgerichtet und werden auch als längsseitige Adapterrahmen-Umfangswände 83, 84 bezeichnet. Die Adapterrahmen-Umfangswände 85, 86 sind parallel zu der Querrichtung ausgerichtet und werden auch als querseitige oder stirnseitige Adapterrahmen-Umfangswände 85, 86 bezeichnet.

Die Länge des Adapterrahmens 51 ist größer als seine Breite. Mit dem Begriff Breite ist hier die Erstreckung in Querrichtung gemeint. Exemplarisch ist die Breite des Adapterrahmens 51 größer als seine Höhe. Zweckmäßigerweise beträgt die Länge der Unterseite 115 des Adapterrahmens 51 zwischen 350 mm und 450 mm. Vorzugsweise beträgt die Breite der Unterseite 115 des Adapterrahmens 51 zwischen 250 mm und 350 mm. Insbesondere beträgt die Länge der Unterseite 115 des Adapterrahmens 51 396 mm und die Breite der Unterseite 115 des Adapterrahmens 51 296 mm. Vorzugsweise beträgt die Höhe des Adapterrahmens 51 wenigstens ein Viertel der Länge der Unterseite 115, insbesondere wenigstens 100 mm.

An der Oberseite 114 des Adapterrahmens 51 ist die Behälter-Aufnahme 43 vorgesehen. Die Behälter-Aufnahme 43 verfügt exemplarisch über eine parallel zur Unterseite 115 ausgerichtete, rechteckige Aufnahmeöffnung 58. Die Aufnahmeöffnung 58 nimmt exemplarisch mindestens 80 % der Grundfläche des Adapterrahmens 51 ein. Die Behälter-Aufnahme 43 verfügt ferner über eine Aufnahme-Struktur 117, die die Innenkontur der Behälter-Aufnahme 43 definiert. Exemplarisch ist die Aufnahme-Struktur 117 derart ausgebildet, dass sich die Innenkontur über die gesamte vertikale Erstreckung der Behälter-Aufnahme 43 stetig verjüngt. Dabei tragen alle Innenseiten der Behälter-Aufnahme 43 zu der Verjüngung bei. Exemplarisch erfolgt die Verjüngung auf allen Innenseiten der Behälter-Aufnahme 43 linear. Folglich entspricht der von der Behälter-Aufnahme 43 bereitgestellte Aufnahmeraum der Geometrie eines umgedrehten Pyramidenstumpfmantels mit rechteckiger Grundfläche. Vorzugsweise verfügen die Innenseiten jeweils über im Wesentlichen planare, zweckmäßigerweise ebene, Oberflächen.

Vorzugsweise sind die Winkel zwischen den Innenseiten der Behälter-Aufnahme 43 und dem Normalenvektor des Adapterrahmen-Bodens so klein, dass ein eingesetzter Partikelauffangbehälter 2 mit aufgesetztem Zyklonvorabscheider 1 auch bei horizontaler Kraftbeaufschlagung auf den Zyklonvorabscheider 1 in der Behälter-Aufnahme 43 verbleibt. Dies ist insbesondere auch dann der Fall, wenn die Anordnung aus Adapterrahmen 51, Partikelauffangbehälter 2 und Zyklonvorabscheider 1 auf einer schiefen Ebene mit einem Neigungswinkel von bis zu 10 Grad steht. In diesem Fall handelt es sich bei der horizontalen Kraftbeaufschlagung insbesondere um eine Kraftbeaufschlagung senkrecht zum Gravitationsvektor - als nicht senkrecht zur schiefen Ebene oder zur Vertikalachse der Anordnung. Beispielsweise betragen die Winkel zu dem Normalenvektor des Adapterrahmen-Bodens höchstens 15 Grad, zweckmäßigerweise höchstens 10 Grad. Vorzugsweise sind die Winkel kleiner als 10 Grad. Exemplarisch sind die Winkel zwischen den seitlichen Innenseiten 122 und dem Normalenvektor des Aufnahme-Bodens 44 alle gleich.

Exemplarisch umfasst die Aufnahme-Struktur 117 eine Mehrzahl von vertikalen Stegen 56, die die Innenkontur der Behälter-Aufnahme 43 definieren. Die Stege 56 sind jeweils trapezförmig ausgestaltet und jeweils an einer Innenseite der Umfangswände 83, 84, 85, 86 und an einer Innenseite des Adapterrahmen-Bodens befestigt. Die Stege 56 sind an den Innenseiten der Umfangswände 83, 84, 85, 86 verteilt angeordnet. Die nach innen gewandten Innenkanten der Stege 56 sind gegenüber den Umfangswänden 55 bzw. dem Adapterrahmen-Boden angewinkelt, so dass der horizontale Abstand zwischen den Innenkanten und den Umfangswänden zum Adapterrahmen-Boden hin stetig zunimmt.

Die Oberseite 114 des Adapterrahmens 51 wird exemplarisch von einem Rahmenabschnitt 57 gebildet. Der Rahmenabschnitt 57 ist an den Umfangswänden 83, 84, 85, 86 befestigt und mit seiner größten Fläche horizontal ausgerichtet. Der Rahmenabschnitt 57 verfügt über eine Rahmenöffnung, die die Aufnahme-Öffnung 58 bildet. Der Rahmenabschnitt 57 verfügt über eine umlaufende Innenkante, die den oberen Abschluss der Behälter-Aufnahme 43 bildet. Auf der Höhe, auf der die Stege 56 den Rahmenabschnitt 57 berühren, sind die Stege 56 und der Rahmenabschnitt 57 in horizontaler Richtung bündig zueinander ausgestaltet.

Alternativ oder zusätzlich zu der gezeigten Ausgestaltung, bei der die Behälter-Aufnahme 43 durch Stege 56 definiert wird, kann die Behälter-Aufnahme 43 auch durch eine oder mehrere geschlossene Innenwände definiert werden. Beispielsweise können sämtliche Innenwände der Behälter-Aufnahme 43 geschlossen sein. Die Innenwände der Behälter-Aufnahme 43 bilden dann insbesondere die Form eines umgedrehten Pyramidenstumpfmantels mit rechteckiger Grundfläche.

Wie in der Figur 1 gezeigt, stehen die Umfangswände 83, 84, 85, 86 nach oben über die Oberseite 114 über. Die oberen Kanten der Umfangswände 83, 84, 85, 86 bilden einen oberen Rand 55. An jeder Umfangswand 83, 84, 85, 86 ist rein exemplarisch eine Umfangswand-Vertiefung 87 vorgesehen, bei welcher die Höhe der oberen Kante der jeweiligen Umfangswand 83, 84, 85, 86 relativ zu dem sonstigen oberen Rand 55 verringert ist. Die Umfangswand-Vertiefungen 87 der längsseitigen Umfangswände 83, 84 sind exemplarisch in Entsprechung zu Wandabschnitten 75 des Zyklonvorabscheiders 1 ausgebildet, so dass, wie in der Figur 6 zu sehen, die überstehenden Wandabschnitte 75 in diese Umfangswand-Vertiefungen 87 passen.

Alternativ zu dieser rein exemplarischen Ausgestaltung kann der Adapterrahmen 51 auch ohne die Umfangswand-Vertiefungen 87 ausgestaltet sein. Beispielsweise kann der Adapterrahmen 51 gemäß einer nicht in den Figuren gezeigten Ausgestaltung einen gegenüber der Außenkontur der Unterseite 115 des Adapterrahmens 51 horizontal nach innen versetzten oberen Rand aufweisen. Der obere Rand kann dabei von den oberen Kanten der Adapterrahmen-Umfangswände 83, 84, 85, 86 gebildet werden, oder, alternativ dazu, zusätzlich zu den Adapterrahmen-Umfangswänden 53, 84, 85, 86 bereitgestellt werden. Jedenfalls umläuft der obere Rand die Behälter-Aufnahme 43 und steht vertikal nach oben über die Behälter-Aufnahme 43 über. Vorzugsweise ist der obere Rand des Adapterrahmens 51 in Entsprechung zu dem nachstehend erläuterten oberen Rand 27 des Partikelauffangbehälters 2 ausgebildet, so dass er in nachstehend erläuterte Rinne 25 des Zyklonvorabscheiders 1 eingesetzt werden kann. Zweckmäßigerweise ist der obere Rand des Adapterrahmens 51 eben ausgestaltet.

Vorzugsweise verfügt der Adapterrahmen 51 über obere Adapterrahmen-Kopplungsmittel 52. Die oberen Adapterrahmen-Kopplungsmittel 52 dienen insbesondere zur Ankopplung des Zyklonvorabscheiders 1. Die oberen Adapterrahmen-Kopplungsmittel 52 sind exemplarisch an den längsseitigen Umfangswänden 83, 84 angeordnet. Zweckmäßigerweise handelt es sich bei den Adapterrahmen-Kopplungsmitteln 52 um stegförmige Vorsprünge. Insbesondere sind die Adapterrahmen-Kopplungsmittel 52 mit ihrer Längsachse parallel zur Längsrichtung ausgerichtet und vorzugsweise in Längsrichtung mittig an den längsseitigen Umfangsseiten 83, 84 angeordnet. Zweckmäßigerweise befinden sich die Adapterrahmen-Kopplungsmittel 52 im Bereich des oberen Rands des Adapterrahmens 51. Die oberen Adapterrahmen-Kopplungsmittel 52 sind insbesondere an dem oberen Rand angeordnet.

Die Figur 2 zeigt den Adapterrahmen 51 von unten. Wie vorstehend bereits erwähnt, verfügt der Adapterrahmen 51 über untere Adapterrahmen-Kopplungsmittel 53. Die unteren Adapterrahmen-Kopplungsmittel 53 umfassen exemplarisch erste untere Adapterrahmen-Kopplungsmittel 88 und zweite untere Adapterrahmen-Kopplungsmittel 89. Die ersten unteren Adapterrahmen-Kopplungsmittel 88 und die zweiten unteren Adapterrahmen-Kopplungsmittel 89 sind jeweils zu unterschiedlichen Kopplungssystemen bzw. Systemkisten kompatibel. Gemäß einer nicht in den Figuren gezeigten, alternativen Ausgestaltung sind entweder die ersten unteren Adapterrahmen-Kopplungsmittel 88 oder die zweiten unteren Adapterrahmen-Kopplungsmittel 89 nicht vorhanden.

Die ersten unteren Adapterrahmen-Kopplungsmittel 88 umfassen exemplarisch mehrere Verriegelungsvorsprünge. Die Verriegelungsvorsprünge sind an den beiden stirnseitigen Umfangsseiten 85, 86 angeordnet, und zwar in den an der längsseitigen Umfangsseite 84 angrenzenden Eckbereichen. Die Verriegelungsvorsprünge sind ferner an der längsseitigen Umfangsseite 83 angeordnet, und zwar in den beiden an den stirnseitigen Umfangsseiten 85, 86 angrenzenden Eckbereichen.

Die zweiten unteren Adapterrahmen-Kopplungsmittel 89 umfassen exemplarisch einen Verriegelungsvorsprung, der in Längsrichtung mittig an der längsseitigen Umfangsseite 83 angeordnet ist. Ferner umfassen die zweiten Adapterrahmen-Kopplungsmittel 89 exemplarisch als Standfüße ausgebildete Eingriffsvorsprünge, die in den Eckbereichen der Unterseite 115 des Adapterrahmens 51 angeordnet sind. Die Eingriffsvorsprünge und die nachstehend beschriebenen Eingriffsvertiefungen 64 des Zyklonvorabscheiders 1 sind derart ausgestaltet, dass bei einem auf dem Zyklonvorabscheider 1 gestapelten Adapterrahmen 51 die Eingriffsvorsprünge mit den Eingriffsvertiefungen 64 in einem verriegelnden Eingriff stehen.

Der Adapterrahmen 51 verfügt rein exemplarisch über betätigbare Klemmmittel 93, die ausgebildet sind, einen in die Behälteraufnahme 43 eingesetzten Partikelauffangbehälter 2 in der Behälteraufnahme 43 festzuklemmen. Die Klemmmittel 93 können beispielsweise einen oder mehrere Klemmhebel umfassen. Der Klemmhebel kann beispielsweise um eine vertikale Achse gelagert sein. Exemplarisch sind die Klemmmittel 93 an den stirnseitigen Umfangsseiten 85, 86 angeordnet, an denen zweckmäßigerweise jeweils ein Fenster 94 vorgesehen ist, in dem ein Klemmmittel 93 angeordnet ist.

Die Figur 3 zeigt einen Partikelauffangbehälter 2, der von der Behälter-Aufnahme 43 aufgenommen und horizontal stabilisiert werden kann. Der Partikelauffangbehälter 2 ist als Standstruktur für einen Zyklonvorabscheider 1 ausgebildet. In der Figur 7 ist beispielsweise zu sehen, wie der Partikelauffangbehälter 2 den Zyklonvorabscheider 1 trägt. Der Partikelauffangbehälter 2 ist auf einer ebenen Unterlage abstellbar. Ferner verfügt der Partikelauffangbehälter 2 über eine offene Oberseite 32, auf der der Zyklonvorabscheider 1 aufgesetzt werden kann. Der Partikelauffangbehälter 2 verfügt über einen rechteckigen Behälterboden 31 und vier Behälter-Umfangswände 33, 34, 35, 36, die sich von dem Behälterboden 31 nach oben erstrecken und eine horizontale Außenkontur des Partikelauffangbehälters 2 definieren. Die durch die Behälter-Umfangswände 33, 34, 35, 36 definierte horizontale Außenkontur verjüngt sich zu dem Behälterboden 31 hin. Der Partikelauffangbehälter 2 ist in einen identischen Partikelauffangbehälter 2 stapelbar. Die offene Oberseite 32 wird durch den oberen Rand 27 der Behälter-Umfangswände 33, 34, 35, 36 definiert.

Die Höhe des Partikelauffangbehälters 2 ist exemplarisch größer als seine Länge und größer als seine Breite. Zweckmäßigerweise ist die Breite des Partikelauffangbehälters 2 geringer als seine Länge. Exemplarisch verfügt der Partikelauffangbehälter 2 über eine Höhe von 300 mm bis 400 mm, vorzugsweise über eine Höhe von 350 mm. Die Länge des Partikelauffangbehälters 2 beträgt an seiner Oberseite zweckmäßigerweise 300 mm bis 380 mm, vorzugsweise 343 mm. An seiner Unterseite beträgt die Länge des Partikelauffangbehälters 2 zweckmäßigerweise 230 bis 330 mm, vorzugsweise 283 mm. Die Breite des Partikelauffangbehälters 2 beträgt an seiner Oberseite zweckmäßigerweise 230 bis 290 mm, vorzugsweise 283 mm. An seiner Unterseite beträgt die Breite des Partikelauffangbehälters 2 zweckmäßigerweise 180 mm bis 260 mm, vorzugsweise 223 mm.

Exemplarisch sind die Wandebenen der vier Behälter-Umfangswände 33, 34, 35, 36 von dem Normalvektor des Behälterbodens 31 weg geneigt. Zweckmäßigerweise bilden die Behälter-Umfangswände 33, 34, 35, 36 zusammen die Form eines umgedrehten Pyramidenstumpfmantels.

Exemplarisch verfügt der Partikelauffangbehälter 2 über Behälter-Kopplungsmittel 37. Die Behälter-Kopplungsmittel 37 sind an den zwei längsseitigen Behälter-Umfangswänden 33, 34, angeordnet. Die Behälter-Kopplungsmittel 37 können mit unteren Gehäuse-Kopplungsmitteln 11 des Zyklonvorabscheiders 1 in Eingriff gebracht werden. Bei den Behälter-Kopplungsmitteln 37 handelt es sich zweckmäßigerweise um stegförmige Vorsprünge. Die Behälter-Kopplungsmittel 37 sind vorzugsweise mit ihrer Längsachse parallel zur Längsrichtung ausgerichtet und in Längsrichtung insbesondere mittig an den längsseitigen Behälter-Umfangswänden 33, 34 angeordnet. Ferner befinden sich die Behälter-Kopplungsmittel 37 zweckmäßigerweise im Bereich der Oberseite 32 des Partikelauffangbehälters 2. Exemplarisch sind die Behälter-Kopplungsmittel 37 von der Oberseite 32 vertikal beabstandet.

Die Figur 4 zeigt den Adapterrahmen 51 mit einem in die Behälter-Aufnahme 43 eingesetzten Partikelauffangbehälter 2. Die Behälter-Aufnahme 43 ist in Entsprechung zu dem in die Behälter-Aufnahme 43 eingesetzten Abschnitt des Partikelauffangbehälters 2 ausgestaltet, so dass der eingesetzte Abschnitt des Partikelauffangbehälters 2 seitlich und nach unten hin von dem Adapterrahmen 43 abgestützt wird. Insbesondere berühren die Behälter-Umfangswände 33, 34, 35, 36 die Aufnahme-Struktur 117 und der Behälterboden 31 liegt auf dem Adapterrahmenboden auf. Exemplarisch ist der Partikelauffangbehälter 2 mit mehr als einem Fünftel, insbesondere mehr als einem Viertel seiner vertikalen Erstreckung in die Behälter-Aufnahme 43 eingesetzt. Zweckmäßigerweise ist der Partikelauffangbehälter 2 mit weniger als der Hälfte seiner vertikalen Erstreckung in die Behälter-Aufnahme 43 eingesetzt.

Die Behälter-Kopplungsmittel 37 und die oberen Adapterrahmen-Kopplungsmittel 52 sind zweckmäßigerweise in Längsrichtung an der gleichen Position angeordnet, so dass sowohl die oberen Adapterrahmen-Kopplungsmittel 52 als auch die Behälter-Kopplungsmittel 37 mit ein und denselben unteren Gehäuse-Kopplungsmitteln 11 koppelbar sind.

Die Figur 5 zeigt einen Zyklonvorabscheider 1, der auf den Adapterrahmen 51 aufgesetzt werden kann, wie dies in der Figur 6 gezeigt ist.

Der Zyklonvorabscheider 1 umfasst ein kistenförmiges Gehäuse 3. Mit dem Begriff "kistenförmig" ist insbesondere eine im Wesentlichen quaderförmige Gestalt gemeint. Ferner ist mit "kistenförmig" eine Form gemeint, deren Oberseite derart ausgestaltet ist, dass ein weiterer kistenförmiger oder quaderförmiger Körper, insbesondere eine Systemkiste, auf die Oberseite aufstapelbar ist. Beispielsweise ist mit "kistenförmig" eine Form gemeint, deren Oberseite und Umfangswände orthogonal zueinander ausgerichtet sind. Aufgrund seiner kistenförmigen Ausgestaltung lässt sich der Zyklonvorabscheider 1 in einem Stapel aus weiteren kistenförmigen Körpern, wie beispielsweise Systemkisten, unterbringen und transportieren. Systemkisten eines Systems verfügen über eine in dem System definierte Grundfläche und weisen in dem System definierte Kopplungsmittel auf bzw. sind mit einem bestimmten Kopplungssystem kompatibel, so dass Systemkisten eines Systems zu einem stabilen Stapel zusammengesetzt werden können. Systemkisten sind beispielsweise als modulare Werkzeugkästen zur Aufbewahrung von handgeführtem Elektrowerkzeug, Zubehör und/oder Verbrauchmaterialen weit verbreitet.

Die Höhe des Zyklonvorabscheiders 1 ist exemplarisch geringer als seine Breite und geringer als seine Länge. Die horizontalen Abmessungen des Zyklonvorabscheiders 1 entsprechen zweckmäßigerweise den horizontalen Abmessungen der Unterseite 115 des Adapterrahmens 51.

Das Gehäuse 3 des Zyklonvorabscheiders 1 weist vier orthogonal zueinander ausgerichtete Umfangswände 18, 19, 20, 21 auf. Die Umfangswände 18, 19 sind längsseitige Umfangswände und die Umfangswände 20, 21 sind stirnseitige Umfangswände. Die längsseitigen Umfangswände 18 und 19 umfassen rein exemplarisch jeweils einen über den sonstigen äußeren Rand 26 nach unten überstehenden Wandabschnitt 75, der in Längsrichtung mittig angeordnet ist.

Das Gehäuse 3 verfügt über untere Gehäuse-Kopplungsmittel 11. Die unteren Gehäuse-Kopplungsmittel 11 umfassen exemplarisch zwei beweglich gelagerte Verriegelungselemente und sind an den längsseitigen Umfangswänden 18, 19 des Gehäuses 3 vorgesehen. Zweckmäßigerweise sind die Verriegelungselemente in Längsrichtung mittig an den längsseitigen Umfangswänden 18, 19 angeordnet. Die Verriegelungselemente sind insbesondere als Verriegelungslaschen ausgebildet, die schwenkbeweglich und/oder verschiebbar gelagert sind.

An der Unterseite 7 des Zyklonvorabscheiders 1 ist ein Partikelauslass 8 angeordnet, der exemplarisch als Ringspalt bzw. Ringabschnittsspalt ausgebildet ist. An der Unterseite 7 ist ferner die Rinne 25 vorgesehen, die entlang des äußeren Rands 26 der Unterseite 7 verläuft und zur Aufnahme des oberen Rands 27 des Partikelauffangbehälters 2 ausgebildet ist. Die Rinne 25 umläuft den Partikelauslass 8 vollständig und hat insgesamt einen rechteckigen Verlauf. Der äußere Rand 26 der Unterseite wird exemplarisch von den unteren Kanten der Umfangswände 18, 19, 20, 21 gebildet.

Der Zyklonvorabscheider 1 verfügt über einen Lufteinlass 5 und einen Luftauslass 6, die exemplarisch an derselben Umfangswand, insbesondere an der stirnseitigen Umfangswand 20, angeordnet sind. Der Zyklonvorabscheider 1 nutzt das bekannte Funktionsprinzip eines Zyklonabscheiders bzw. eines Fliehkraftabscheiders. Bei anliegendem Unterdruck an dem Luftauslass 6 wird ein Luftstrom durch den Lufteinlass 5 eingesaugt, durchläuft einen in den Figuren nicht gezeigten Einlaufzylinder und wird über den Luftauslass 6 ausgegeben. Der Einlaufzylinder ist derart ausgebildet, dass der Luftstrom auf eine kreisförmige Bahn gelenkt wird, wobei in dem Luftstrom enthaltene Partikel durch die Fliehkraft an Wände des Einlaufzylinders geschleudert werden, so dass sie abgebremst werden und schließlich aus dem Partikelauslass 8 ausgegeben werden.

Das Gehäuse 3 verfügt exemplarisch über obere Gehäuse-Kopplungsmittel 12, die ein beweglich gelagertes Verriegelungselement 13 umfassen. Die oberen Gehäuse-Kopplungsmittel 12 sind dazu ausgebildet, in einem Zustand, in dem ein kistenförmiger Körper, beispielsweise eine Systemkiste, auf das Gehäuse 3 gestapelt ist, eine lösbare, vertikal zugfeste Kopplung mit dem kistenförmigen Körper bereitzustellen. Das beweglich gelagerte Verriegelungselement 13 ist exemplarisch als Drehriegel 16 ausgebildet. Zweckmäßigerweise ist das Verriegelungselement 13 an der längsseitigen Umfangsseite 18 angeordnet. Der Drehriegel 16 weist insbesondere eine T-förmige Gestalt auf.

Exemplarisch weisen die die oberen Gehäuse-Kopplungsmittel 12 ferner Eingriffsvertiefungen 64 auf, die dazu geeignet sind, mit entsprechenden Eingriffsstrukturen, wie beispielsweise Standfüßen einer Systemkiste, in Eingriff gebracht zu werden.

In der Figur 6 ist der Zyklonvorabscheider 1 mit seinen unteren Gehäuse-Kopplungsmitteln 11 an die oberen Adapterrahmen-Kopplungsmittel 52 gekoppelt und bildet zusammen mit dem Adapterrahmen 51 eine Anordnung 50.

Die Anordnung 50 weist mit den oberen Gehäuse-Kopplungsmitteln 12 und den unteren Adapterrahmen-Kopplungsmitteln 53 insbesondere die oberen und unteren Kopplungsmittel einer Systemkiste auf und lässt sich daher wie eine Systemkiste handhaben und insbesondere in einem Stapel aus Systemkisten transportieren und verstauen. Insgesamt verfügt die Anordnung 50 über eine kistenförmige, insbesondere quaderförmige, Gestalt. Die oberen Gehäuse-Kopplungsmittel 12 und die unteren Adapterrahmen-Kopplungsmittel 53 sind insbesondere derart ausgebildet, dass sie zusammen die Kopplungsmittel einer Systemkiste darstellen, und somit insbesondere mit sich selbst koppelbar sind. Dies bedeutet, dass die oberen Gehäuse-Kopplungsmittel 12 und die unteren Adapterrahmen-Kopplungsmittel 53 insbesondere derart ausgebildet sind, dass ein mit den unteren Adapterrahmen-Kopplungsmitteln 53 ausgestatteter Körper auf einen mit den oberen Gehäuse-Kopplungsmitteln 12 ausgestatteten Körper stapelbar und an diesen lösbar, vertikal zugfest koppelbar ist.

In dem Ausführungsbeispiel der Figur 6 entspricht der Verlauf des oberen Rands 55 des Adapterrahmens 51 dem Verlauf des äußeren Rands 26 der Unterseite 7 des Zyklonvorabscheiders 1. Bei dem gezeigten, auf den Adapterrahmen 51 aufgesetzten Zyklonvorabscheider 1 ist folglich der äußere Rand 26 der Unterseite 7 des Zyklonvorabscheiders 1 genau über dem oberen Rand 55 des Adapterrahmens 51 angeordnet bzw. sitzt auf diesem auf.

Alternativ zu dieser rein exemplarischen Ausgestaltung kann der obere Rand 55 des Adapterrahmens 51 gegenüber dem unteren Rand der Umfangswände 83, 84, 85, 86 bzw. gegenüber der unteren Außenkontur des Adapterrahmens 51 nach innen versetzt sein, so dass der obere Rand 55 des Adapterrahmens 51 in die Rinne 25 des Zyklonvorabscheiders 1 eingesetzt werden kann. Zweckmäßigerweise ist der obere Rand 55 gegenüber dem äußeren Rand 26 horizontal nach innen versetzt.

Die Figur 7 zeigt eine Anordnung 40, die den Zyklonvorabscheider 1, den Partikelauffangbehälter 2 und eine Saugvorrichtung 41 umfasst. Die Saugvorrichtung 41 umfasst ein Sauggerät 79 mit Sauggerät-Kopplungsmitteln 82 sowie den Adapterrahmen 51. Der Adapterrahmen 51 ist auf die Oberseite des Sauggeräts 79 aufgesetzt und mit seinen unteren Adapterrahmen-Kopplungsmitteln 53 an die Sauggerät-Kopplungsmittel 82 gekoppelt. Die unteren Adapterrahmen-Kopplungsmittel 53 und die Sauggerät-Kopplungsmittel 82 stellen insbesondere eine lösbare und/oder vertikal zugfeste Kopplung bereit.

Der Zyklonvorabscheider 1 ist auf dem Partikelauffangbehälter 2 aufgesetzt und mithilfe der unteren Gehäuse-Kopplungsmitteln 11 des Zyklonvorabscheiders 1 und der Behälter-Kopplungsmittel 37 vertikal zugfest an den Partikelauffangbehälter 2 gekoppelt. Der Partikelauffangbehälter 2 ist wiederum in die Behälter-Aufnahme 43 eingesetzt.

Die Saugvorrichtung 41 verfügt über einen Sauganschluss 46 und ist ausgebildet, an diesem Sauganschluss 46 einen Unterdruck bereitzustellen. Der Sauganschluss 46 ist über einen Schlauch 45 mit dem Luftauslass 6 verbunden. An dem Lufteinlass 5 ist ein Saugschlauch 78 mit einem Saugkopf 79 angeschlossen. Bei der Saugvorrichtung 41 handelt es sich zweckmäßigerweise um eine Beutel-Saugvorrichtung und/oder eine Filter-Saugvorrichtung.

Wird die Saugvorrichtung 41 eingeschaltet und beginnt zu saugen, so wird durch den Saugkopf 79 und den Saugschlauch 78 ein Luftstrom in den Zyklonvorabscheider 1 eingesaugt. Dort wird ein Anteil der in dem Luftstrom befindlichen Partikel abgeschieden und in den Partikelauffangbehälter 2 befördert. Der Luftstrom wird über den Luftauslass 6 ausgegeben und gelangt durch den Schlauch 45 und den Sauganschluss 46 in die Saugvorrichtung 41. Dort durchläuft der Luftstrom beispielsweise einen Beutel und/oder einen Filter, wo die zu diesem Zeitpunkt noch im Luftstrom enthaltenen Partikel abgeschieden werden. Dadurch, dass bereits ein Anteil der Partikel in dem Zyklonvorabscheider 1 abgeschieden wurde, gelangen weniger Partikel in den Beutel bzw. Filter, so dass der Beutel bzw. Filter weniger häufig gewechselt werden muss.

Das Sauggerät 79 ist exemplarisch als Mobilsauger ausgebildet und verfügt über Fahrrollen 81, mit denen das Sauggerät 79 verfahrbar ist. Die Sauggerät-Kopplungsmittel 82 umfassen wenigstens ein beweglich gelagertes Verriegelungselement.

In dem Ausführungsbeispiel der Figur 7 ist der Adapterrahmen 51 mit den ersten unteren Adapterrahmen-Kopplungsmitteln 88 an die Sauggerät-Kopplungsmittel 82 des Sauggeräts 79 gekoppelt. Wie vorstehend bereits erläuterter, umfassen die ersten unteren Adapterrahmen-Kopplungsmittel 88 mehrere Verriegelungsvorsprünge. Die Sauggerät-Kopplungsmitteln 82 umfassen exemplarisch beweglich gelagerte Verriegelungslaschen, die mit den ersten unteren Adapterrahmen-Kopplungsmitteln 88 gekoppelt sind.

Alternativ oder zusätzlich dazu kann die Kopplung auch über die zweiten unteren Adapterrahmen-Kopplungsmitteln 89 erfolgen. In letzterem Fall kann das Sauggerät 79 derart ausgestaltet sein, dass es entsprechende Sauggerät-Kopplungsmittel umfasst, die mit den zweiten unteren Adapterrahmen-Kopplungsmitteln 89 kompatibel sind. Beispielsweise kann das Sauggerät 79 Sauggerät-Kopplungsmittel umfassen, die entsprechend den oberen Gehäuse-Kopplungsmitteln 12 ausgebildet sind und z.B. ein beweglich gelagertes Verriegelungselement, insbesondere einen Drehriegel, sowie Eingriffsvertiefungen umfassen.

Die in der Figur 7 gezeigte Anordnung 40 umfasst ferner ein Elektrogerät 47, beispielsweise ein Elektrowerkzeug, das an einer Steckdose 22 des Zyklonvorabscheiders 1 angeschlossen ist. Die Steckdose 22 ist wiederum über ein Anschlusskabel 48 an dem Sauggerät 79 angeschlossen. Das Sauggerät 79 ist exemplarisch ausgebildet, ein Einschalten des Elektrowerkzeugs 47 zu erfassen und in Ansprechen darauf beginnen zu saugen.

Die Figur 8 zeigt eine Anordnung 120 aus einem Rollbrett 118 und einem auf das Rollbrett 118 aufgesetzten Adapterrahmen 51. Das Rollbrett 118 verfügt über Rollbrett-Kopplungsmittel 119. Zweckmäßigerweise umfassen die Rollbrett-Kopplungsmittel 119 wenigstens ein beweglich gelagertes Verriegelungselement. Exemplarisch umfassen die Rollbrett-Kopplungsmittel beweglich gelagerte Verriegelungslaschen. Die Rollbrett-Kopplungsmittel 119, insbesondere die Verriegelungslaschen, sind mit den unteren Adapterrahmen-Kopplungsmitteln 53, insbesondere den ersten unteren Adapterrahmen-Kopplungsmitteln 88, gekoppelt, und stellen insbesondere eine lösbare, vertikal zugfeste Kopplung bereit. Das Rollbrett 118 verfügt über Fahrrollen 121, mit denen das Rollbrett 118 verfahrbar ist.

Gemäß einer in den Figuren nicht gezeigten Konfiguration ist der Partikelauffangbehälter 2 in die Behälter-Aufnahme 43 der Anordnung 120 eingesetzt. In dieser Konfiguration kann die Anordnung 120 z.B. an einer Wand positioniert werden, so dass herunterfallende Partikel von dem Partikelauffangbehälter 2 aufgefangen werden.

## Patentansprüche

1. Adapterrahmen (51) zur Anbringung auf einer Basis, insbesondere einem Sauggerät (79), einer Systemkiste und/oder einem Rollbrett (118), und zur Aufnahme eines Partikelauffangbehälters (2) für einen Zyklonvorabscheider (1), wobei der Adapterrahmen (51) eine rechteckige Unterseite (115) und sich von der Unterseite (115) nach oben erstreckende Adapterrahmen-Umfangswände (83, 84, 85, 86) umfasst, sowie untere Adapterrahmen-Kopplungsmittel (53), die ausgebildet sind, in einem Zustand, in dem der Adapterrahmen (51) auf die Basis aufgesetzt ist, eine lösbare, vertikal zugfeste Kopplung zu der Basis bereitzustellen, und wobei der Adapterrahmen (51) an seiner Oberseite (114) über eine Behälter-Aufnahme (43) zur Aufnahme des Partikelauffangbehälters (2) verfügt, deren horizontale Innenkontur sich zu der Unterseite hin verjüngt, so dass die Behälter-Aufnahme (43) einen Partikelauffangbehälter (2) mit einer sich nach unten hin verjüngenden Außenkontur aufnehmen und horizontal stabilisieren kann.

2. Adapterrahmen (51) nach Anspruch 1, **dadurch gekennzeichnet, dass** die Länge der Unterseite (115) des Adapterrahmens (51) zwischen 350 mm und 450 mm beträgt und die Breite der Unterseite (115) des Adapterrahmens (51) zwischen 250 mm und 350 mm beträgt.

3. Adapterrahmen (51) nach einem der voranstehenden Ansprüche, **dadurch gekennzeichnet, dass** sich die Innenkontur der Behälter-Aufnahme (43) stetig über die vertikale Erstreckung der Behälter-Aufnahme (43) verjüngt.

4. Adapterrahmen (51) nach einem der voranstehenden Ansprüche, **dadurch gekennzeichnet, dass** die Behälter-Aufnahme (43) an ihrer Oberseite (114) mindestens 60 % der Grundfläche des Adapterrahmens (51) einnimmt.

5. Adapterrahmen (51) nach einem der voranstehenden Ansprüche, **dadurch gekennzeichnet, dass** alle Innenseiten der Behälter-Aufnahme (43) zu der Verjüngung beitragen.

6. Adapterrahmen (51) nach einem der voranstehenden Ansprüche, **dadurch gekennzeichnet, dass** der Adapterrahmen (51) über obere Adapterrahmen-Kopplungsmittel (52) verfügt, die ausgebildet sind, in einem Zustand, in dem ein Zyklonvorabscheider (1) auf dem Adapterrahmen (51) aufgesetzt ist, eine lösbare, vertikal zugfeste Kopplung zu dem Zyklonvorabscheider (51) bereitzustellen.

7. Adapterrahmen (51) nach einem der voranstehenden Ansprüche, **dadurch gekennzeichnet, dass** die unteren Adapterrahmen-Kopplungsmittel (53) über erste untere Adapterrahmen-Kopplungsmittel (88) und zweite untere Adapterrahmen-Kopplungsmittel (89) verfügen, wobei die ersten unteren Adapterrahmen-Kopplungsmittel (88) und die zweiten unteren Adapterrahmen-Kopplungsmittel (89) jeweils mit einem anderen Kopplungssystem kompatibel sind und jeweils dazu ausgebildet sind, die lösbare, vertikal zugfeste Kopplung zu der Basis bereitzustellen.

8. Adapterrahmen (51) nach einem der voranstehenden Ansprüche, **dadurch gekennzeichnet, dass** der Adapterrahmen (51) einen über die Behälter-Aufnahme (43) vertikal nach oben vorstehenden oberen Rand aufweist, der die Behälter-Aufnahme (43) umläuft und der gegenüber der Außenkontur der Unterseite (115) des Adapterrahmens horizontal nach innen versetzt ist.

9. Adapterrahmen (51) nach einem der voranstehenden Ansprüche, **dadurch gekennzeichnet, dass** der Adapterrahmen über betätigbare Klemmmittel (93) verfügt, die ausgebildet sind, einen in die Behälteraufnahme (43) eingesetzten Partikelauffangbehälter (2) in der Behälteraufnahme (43) festzuklemmen.

10. Anordnung (50), umfassend einen Adapterrahmen (51) nach einem der Ansprüche 1 bis 9, sowie einen kistenförmigen Zyklonvorabscheider (1), wobei der Adapterrahmen (51) über obere Adapterrahmen-Kopplungsmittel (52) verfügt und der Zyklonvorabscheider (1) über untere Gehäuse-Kopplungsmittel (11) verfügt und wobei die oberen Adapterrahmen-Kopplungsmittel (51) und die unteren Gehäuse-Kopplungsmittel (11) ausgebildet sind, in einem Zustand, in dem der Zyklonvorabscheider (1) auf den Adapterrahmen (51) aufgesetzt ist, eine lösbare, vertikal zugfeste Kopplung zwischen dem Adapterrahmen (51) und dem Zyklonvorabscheider (1) bereitzustellen.

11. Anordnung (50) nach Anspruch 10, **dadurch gekennzeichnet, dass** der Adapterrahmen (51) ferner über untere Adapterrahmen-Kopplungsmittel (53) verfügt und der Zyklonvorabscheider (1) über obere Gehäuse-Kopplungsmittel (12) verfügt, wobei die unteren Adapterrahmen-Kopplungsmittel (53) und die oberen Gehäuse-Kopplungsmittel (12) ausgebildet sind, in einem Zustand, in dem der Adapterrahmen (51) auf den Zyklonvorabscheider (1) aufgesetzt ist, eine lösbare, vertikal zugfeste Kopplung zwischen dem Adapterrahmen (51) und dem Zyklonvorabscheider (1) bereitzustellen.

12. Anordnung (50) nach Anspruch 10 oder 11, **dadurch gekennzeichnet, dass** die Anordnung (50) ferner einen Partikelauffangbehälter (2) umfasst, der über Behälter-Kopplungsmittel (37) verfügt, die ausgebildet sind, in einem Zustand, in dem der Zyklonvorabscheider (1) auf den Partikelauffangbehälter (2) aufgesetzt ist, eine lösbare, vertikal zugfeste Kopplung mit den unteren Gehäuse-Kopplungsmitteln (11) bereitzustellen.

13. Saugvorrichtung (41), umfassend ein Sauggerät (79) mit Sauggerät-Kopplungsmitteln (82) sowie einen Adapterrahmen (51) nach einem der Ansprüche 1 bis 9, wobei der Adapterrahmen (51) auf die Oberseite des Sauggeräts (79) aufgesetzt ist, und wobei die unteren Adapterrahmen-Kopplungsmittel (53) und die Sauggerät-Kopplungsmittel (82) miteinander gekoppelt sind.

14. Anordnung (40), umfassend die Saugvorrichtung (41) nach Anspruch 13, sowie einen in die Behälter-Aufnahme (43) eingesetzten Partikelauffangbehälter (2) und einen auf den Partikelauffangbehälter (2) aufgesetzten Zyklonvorabscheider (1) .

15. Anordnung (120), umfassend ein Rollbrett (118) mit Rollbrett-Kopplungsmitteln (119) sowie einen auf das Rollbrett (118) aufgesetzten Adapterrahmen (51) nach einem der Ansprüche 1 bis 9, wobei die Rollbrett-Kopplungsmittel (119) mit den unteren Adapterrahmen-Kopplungsmitteln (53) gekoppelt sind.

## Claims

1. Adapter frame (51) for mounting onto a base, in particular a suction device (79), a system box and/or a roller board (118), and for receiving a particle collecting container (2) for a cyclone pre-separator (1), wherein the adapter frame (51) comprises a rectangular underside (115) and adapter frame peripheral walls (83, 84, 85, 86) extending upwards from the underside (115), and lower adapter frame coupling means (53), designed to provide, in a state in which the adapter frame (51) is positioned on the base, a releasable, vertically tension-proof coupling to the base, and wherein the adapter frame (51) on its upper side (114) has a container receptacle (43) for receiving the particle collecting container (2), the horizontal inner contour of which container receptacle (43) tapers towards the underside, so that the container receptacle (43) is able to receive and horizontally stabilise a particle collecting container (2) having an outer contour tapering downwards.

2. Adapter frame (51) according to claim 1, **characterised in that** the length of the underside (115) of the adapter frame (51) is between 350 mm and 450 mm and the width of the underside (115) of the adapter frame (51) is between 250 mm and 350 mm.

3. Adapter frame (51) according to any one of the preceding claims, **characterised in that** the inner contour of the container receptacle (43) tapers continuously over the vertical extension of the container receptacle (43).

4. Adapter frame (51) according to any one of the preceding claims, **characterised in that** the container receptacle (43) on its upper side (114) accounts for at least 60% of the base area of the adapter frame (51).

5. Adapter frame (51) according to any one of the preceding claims, **characterised in that** all inner sides of the container receptacle (43) contribute to the taper.

6. Adapter frame (51) according to any one of the preceding claims, **characterised in that** adapter frame (51) has upper adapter frame coupling means (52), designed to provide, in a state in which the cyclone pre-separator (1) is positioned on the adapter frame (51), a releasable, vertically tension-proof coupling to the cyclone pre-separator (51).

7. Adapter frame (51) according to any one of the preceding claims, **characterised in that** the lower adapter frame coupling means (53) have first lower adapter frame coupling means (88) and second lower adapter frame coupling means (89), wherein the first lower adapter frame coupling means (88) and second lower adapter frame coupling means (89) are each compatible with a different coupling system and are each designed to provide a releasable, vertically tension-proof coupling to the base.

8. Adapter frame (51) according to any one of the preceding claims, **characterised in that** the adapter frame (51) has an upper edge protruding vertically upwards over the container receptacle (43), the upper edge surrounding the container receptacle (43) and being displaced horizontally inwards in relation to the outer contour of the underside (115) of the adapter frame.

9. Adapter frame (51) according to any one of the preceding claims, **characterised in that** the adapter frame has operable clamping means (93), designed to clamp in the container receptacle (43) a particle collecting container (2) inserted in the container receptacle (43).

10. Assembly (50) comprising an adapter frame (51) according to any one of claims 1 to 9, and a box-shaped cyclone pre-separator (1), wherein the adapter frame (51) has upper adapter frame coupling means (52) and the cyclone pre-separator (1) has lower housing coupling means (11) and wherein the upper adapter frame coupling means (51) and the lower housing coupling means (11) are designed to provide, in a state in which the cyclone pre-separator (1) is positioned on the adapter frame (51), a releasable, vertically tension-proof coupling between the adapter frame (51) and the cyclone pre-separator (1).

11. Assembly (50) according to claim 10, **characterised in that** the adapter frame (51) further has lower adapter frame coupling means (53) and the cyclone pre-separator (1) has upper housing coupling means (12), wherein the lower adapter frame coupling means (53) and the upper housing coupling means (12) are designed to provide, in a state in which the adapter frame (51) is positioned on the cyclone pre-separator (1), a releasable, vertically tension-proof coupling between the adapter frame (51) and the cyclone pre-separator (1).

12. Assembly (50) according to claim 10 or 11, **characterised in that** the assembly (50) further comprises a particle collecting container (2) having container coupling means (37), designed to provide, in a state in which the cyclone pre-separator (1) is positioned on the particle collecting container (2), a releasable, vertically tension-proof coupling with the lower housing coupling means (11).

13. Suction unit (41) comprising a suction device (79) with suction device coupling means (82) and an adapter frame (51) according to any one of claims 1 to 9, wherein the adapter frame (51) is positioned on the upper side of the suction device (79), and wherein the lower adapter frame coupling means (53) and the suction device coupling means (82) are coupled together.

14. Assembly (40) comprising the suction unit (41) according to claim 13, and a particle collecting container (2) inserted in the container receptacle (43) and a cyclone pre-separator (1) positioned on the particle collecting container (2).

15. Assembly (120), comprising a roller board (118) with roller board coupling means (119) and an adapter frame (51) according to any one of claims 1 to 9 positioned on the roller board (118), wherein the roller board coupling means (119) are coupled with the lower adapter frame coupling means (53).

## Revendications

1. Cadre adaptateur (51) à monter sur une base, en particulier un appareil d'aspiration (79), une caisse système et/ou une planche à roulettes (118), et pour la réception d'un récipient collecteur de particules (2) pour un pré-séparateur à cyclone (1), dans lequel le cadre adaptateur (51) comprend une face inférieure (115) rectangulaire et des parois périphériques de cadre adaptateur (83, 84, 85, 86) s'étendant vers le haut à partir de la face inférieure (115), ainsi que des moyens d'accouplement de cadre adaptateur inférieurs (53), qui sont réalisés pour, dans un état dans lequel le cadre adaptateur (51) est posé sur la base, fournir un accouplement libérable, verticalement résistant à la traction, à la base, et dans lequel le cadre adaptateur (51) dispose sur sa face supérieure (114) d'un logement de récipient (43) pour la réception du récipient collecteur de particules (2), dont le contour intérieur horizontal s'amincit en direction de la face inférieure, de sorte que le logement de récipient (43) peut recevoir un récipient collecteur de particules (2) avec un contour extérieur s'amincissant en direction du bas et le stabiliser horizontalement.

2. Cadre adaptateur (51) selon la revendication 1, **caractérisé en ce que** la longueur de la face inférieure (115) du cadre adaptateur (51) est comprise entre 350 mm et 450 mm et la largeur de la face inférieure (115) du cadre adaptateur (51) est comprise entre 250 mm et 350 mm.

3. Cadre adaptateur (51) selon l'une quelconque des revendications précédentes, **caractérisé en ce que** le contour intérieur du logement de récipient (43) s'amincit en continu sur l'étendue verticale du logement de récipient (43).

4. Cadre adaptateur (51) selon l'une quelconque des revendications précédentes, **caractérisé en ce que** le logement de récipient (43) occupe sur sa face supérieure (114) au moins 60 % de la surface de base du cadre adaptateur (51).

5. Cadre adaptateur (51) selon l'une quelconque des revendications précédentes, **caractérisé en ce que** toutes les faces intérieures du logement de récipient (43) contribuent à l'amincissement.

6. Cadre adaptateur (51) selon l'une quelconque des revendications précédentes, **caractérisé en ce que** le cadre adaptateur (51) dispose de moyens d'accouplement de cadre adaptateur supérieurs (52), qui sont réalisés pour, dans un état dans lequel un pré-séparateur à cyclone (1) est posé sur le cadre adaptateur (51), fournir un accouplement libérable, verticalement résistant à la traction, au pré-séparateur à cyclone (1).

7. Cadre adaptateur (51) selon l'une quelconque des revendications précédentes, **caractérisé en ce que** les moyens d'accouplement de cadre adaptateur inférieurs (53) disposent de premiers moyens d'accouplement de cadre adaptateur inférieurs (88) et de deuxièmes moyens d'accouplement de cadre adaptateur inférieurs (89), dans lequel les premiers moyens d'accouplement de cadre adaptateur inférieurs (88) et les deuxièmes moyens d'accouplement de cadre adaptateur inférieurs (89) sont compatibles respectivement avec un autre système d'accouplement et sont réalisés respectivement pour fournir l'accouplement libérable, verticalement résistant à la traction, à la base.

8. Cadre adaptateur (51) selon l'une quelconque des revendications précédentes, **caractérisé en ce que** le cadre adaptateur (51) présente un bord supérieur faisant saillie verticalement vers le haut du logement de récipient (43), qui fait le tour du logement de récipient (43) et qui est décalé du contour extérieur de la face inférieure (115) du cadre adaptateur horizontalement vers l'intérieur.

9. Cadre adaptateur (51) selon l'une quelconque des revendications précédentes, **caractérisé en ce que** le cadre adaptateur dispose de moyens de serrage (93) pouvant être actionnés, qui sont réalisés pour serrer à bloc dans le logement de récipient (43) un récipient collecteur de particules (2) inséré dans le logement de récipient (43).

10. Ensemble (50), comprenant un cadre adaptateur (51) selon l'une quelconque des revendications 1 à 9, ainsi qu'un pré-séparateur à cyclone (1) en forme de caisse, dans lequel le cadre adaptateur (51) dispose de moyens d'accouplement de cadre adaptateur supérieurs (52) et le pré-séparateur à cyclone (1) dispose de moyens d'accouplement de boîtier (11) et dans lequel les moyens d'accouplement de cadre adaptateur supérieurs (51) et les moyens d'accouplement de boîtier inférieurs (11) sont réalisés pour, dans un état dans lequel le pré-séparateur à cyclone (1) est posé sur le cadre adaptateur (51), fournir un accouplement libérable, verticalement résistant à la traction, entre le cadre adaptateur (51) et le pré-séparateur à cyclone (1).

11. Ensemble (50) selon la revendication 10, **caractérisé en ce que** le cadre adaptateur (51) dispose en outre de moyens d'accouplement de cadre adaptateur inférieurs (53) et le pré-séparateur à cyclone (1) dispose de moyens d'accouplement de boîtier supérieurs (12), dans lequel les moyens d'accouplement de cadre adaptateur inférieurs (53) et les moyens d'accouplement de boîtier supérieurs (12) sont réalisés pour, dans un état dans lequel le cadre adaptateur (51) est posé sur le pré-séparateur à cyclone (1), fournir un accouplement libérable, verticalement résistant à la traction, entre le cadre adaptateur (51) et le pré-séparateur à cyclone (1).

12. Ensemble (50) selon la revendication 10 ou 11, **caractérisé en ce que** l'ensemble (50) comprend en outre un récipient collecteur de particules (2), qui dispose de moyens d'accouplement de récipient (37), qui sont réalisés pour, dans un état dans lequel le pré-séparateur à cyclone (1) est posé sur le récipient collecteur de particules (2), fournir un accouplement libérable, verticalement résistant à la traction avec les moyens d'accouplement de boîtier inférieurs (11).

13. Dispositif d'aspiration (41), comprenant un appareil d'aspiration (79) avec des moyens d'accouplement d'appareil d'aspiration (82) ainsi qu'un cadre adaptateur (51) selon l'une quelconque des revendications 1 à 9, dans lequel le cadre adaptateur (51) est posé sur la face supérieure de l'appareil d'aspiration (79), et dans lequel les moyens d'accouplement de cadre adaptateur inférieurs (53) et les moyens d'accouplement d'appareil d'aspiration (82) sont accouplés les uns aux autres.

14. Ensemble (40), comprenant le dispositif d'aspiration (41) selon la revendication 13, ainsi qu'un récipient collecteur de particules (2) inséré dans le logement de récipient (43) et un pré-séparateur à cyclone (1) posé sur le récipient collecteur de particules (2).

15. Ensemble (120), comprenant une planche à roulettes (118) avec des moyens d'accouplement de planche à roulettes (119) ainsi qu'un cadre adaptateur (51) selon l'une quelconque des revendications 1 à 9 posé sur la planche à roulettes (118), dans lequel les moyens d'accouplement de planche à roulettes (119) sont accouplés aux moyens d'accouplement de cadre adaptateur inférieurs (53).
